# EUROPÄISCHE PATENTANMELDUNG

(11) **EP 0 336 131 A2**
(43) Veröffentlichungstag der Anmeldung: **11.10.1989**
(21) Anmeldenummer: 89104036.2
(22) Anmeldetag: 07.03.1989
(51) Int. Cl.: E04H 17/00, E04F 13/00

(54) **Zaunelement und daraus gefertigter Zaun**

(30) Priorität: 07.03.1988 DE 3807441
(71) Anmelder: THIELE ZAUNSYSTEME GMBH, D-5860 Iserlohn (DE)
(72) Erfinder:
(74) Vertreter: Weickmann, Heinrich, Dipl.-Ing.

(57) **Zusammenfassung**

Es wird ein mobiles Zaunelement (10) auf der Basis eines Gitterelements (12), insbesondere eines Streckmetallelements, vorgeschlagen, um einen Zaun beispielsweise im Rahmen eines Polizeieinsatzes rasch errichten zu können. Das Gitterelement (12) ist mit einem Stützbein (24) versehen. Dieses Stützbein (24) ist zwischen einer Stützstellung und Beiklappstellung verschwenkbar.

## Beschreibung

Die Erfindung betrifft ein Zaunelement auf der Basis eines Gitterelements. Zaunelemente auf der Basis von Gitterelementen sind aus der DOS 32 45 857 bekannt. Die in dieser DE-OS gemachten Angaben über die Gitterstruktur und die Maschenstärke gelten auch hier.

Der Erfindung liegt die Aufgabe zugrunde, ein Zaunelement bereitszustellen, welches es erlaubt, ohne wesentliche Vorbereitungen im jeweiligen Zaungelände einen Zaun rasch und mit geringem Arbeitsaufwand zu errichten und gegebenenfalls wieder abzubauen. Dabei ist insbesondere an Sicherheitszäune gedacht, die bei zu erwartenden Demonstrationen zum Personen- und Objektschutz für vorübergehenden Gebrauch benötigt werden. Gedacht ist aber auch an Baustellenzäune und andere Zäune, die kurzfristig ohne lange Vorbereitungen errichtet werden müssen und gegebenenfalls nur für beschränkte Einsatzdauer benötigt werden. Weiter besteht die Forderung, daß der Zaun aus Teilen hergestellt wird, welche an den Aufstellungsort leicht antransportiert und auch leicht wieder abtransportiert werden können.

Zur Lösung dieser Aufgabe wird für ein Zaunelement der eingangs bezeichneten Art vorgeschlagen, daß an dem Gitterelement in mittlerer Höhe mindestens ein Stützbein um eine annähernd horizontale, zu der Längserstreckung des Gitterelements annähernd parallele Klappachse angelenkt ist und daß dieses Stützbein zwischen einer an das Gitterelement beigeklappten Beiklappstellung und einer Stützstellung verschwenkbar ist.

Ein erfindungsgemäßes Zaunelement läßt sich mit beigeklapptem Sützbein leicht transportieren beispielsweise auf der Ladebrücke eines LKW's am Aufstellungsort. Es ist lediglich notwendig, das Gitterelement mit seiner Unterkante auf das Gelände zu stellen, das Stützbein in die Stützstellung auszuklappen und das untere Ende des Stützbeins ebenfalls auf das Gelände zu stellen.

Die Zahl der Stützbeine pro Zaunelement hängt von der Länge des Zaunelements und von der Eigensteifigkeit des Zaunelements ab. Bevorzugt sieht man an jedem Zaunelement lediglich ein einziges Stützbein vor, und zwar wiederum bevorzugt an einem Ende des jeweiligen Gitterelements.

Zur Stabilitätserhöhung des auf dem Gelände aufgestellten Zaunelements wird vorgeschlagen, daß das Stützbein zumindest in seiner Stützstellung gegen Verschwenken um die Klappachse feststellbar ist.

Durch diese Maßnahme wird verhindert, daß ein Zaunelement von der dem Stützbein fernen Seite durch Druck senkrecht auf seine Hauptfläche unter Beiklappen des Stützbeins in die Beiklappstellung umgeworfen wird.

Die Zaunelemente werden bevorzugt mit jeweils einer Zaunstütze ausgefertigt, so daß ein aus den Zaunelementen gebildeter Zaun im Bereich jedes Zaunelements eine Zaunstütze hat. Dann empfieht es sich, daß Stützbein jeweils an einer solchen Zaunstütze anzubringen, welche ihrerseits mit dem Gitterelement verbunden ist.

Ausgehend davon, daß an dem Gitterelement eine Zaunstütze vorhanden ist, wird eine besonders einfache und zweckmäßige Lösung für die Anbringung des Stützbeins vorgeschlagen, die darin besteht, daß an der Zaunstütze, und zwar auf deren beiden in Längsrichtung des Zaunelements beabstandeten Seiten, je eine Lagerlasche für das Stützbein befestigt ist und daß das Stützbein zwischen diesen beiden Lagerlaschen um die Klappachse klappbar gelagert ist.

Um auch eine einfache Lösung für die Feststellbarkeit des Stützbeins in der ausgeklappten Stellung zu erhalten, wird weiter vorgeschlagen, daß die Klappachse von einem die Lagerlaschen und das Stützbein durchsetzenden Spannbolzen gebildet ist, wobei dieser Spannbolzen je eine Bohrung beider Lagerlaschen durchsetzt, an der Außenseite der einen Lagerlasche anliegt und mit einem Gewinde der Bohrung der anderen Lagerlasche verschraubt ist.

Zum Feststellen des Stützbeins braucht dann nur der Spannbolzen angezogen werden. Dies kann dadurch erleichtert werden, daß der Spannbolzen als Kopfbolzen ausgebildet ist und im Bereich seines Kopfes eine Werkzeugangriffsfläche, vorzugsweise in Form einer Imbusausnehmung, aufweist.

Da das Stützbein aus Gründen der Geringhaltung seines Gewichtes einerseits und aus Gründen der Gewinnung eines hohen Biegewiederstandmoments bevorzugt hohl ausgebildet wird, empfiehlt es sich, daß im Fall einer hohlen Ausbildung des Stützbeins der Spannbolzen innerhalb des Stützbeins von einer Stützhülse umgeben ist, welche beim Spannen eine Verformung des Stützbeinquerschnitts verhindert.

Um die Stützstellung des Stützbeins festzulegen und bei Aufstellen des Zaunes nicht erst suchen zu müssen, wird vorgeschlagen, daß an mindestens einer der Lagerlaschen ein Anschlagelement angebracht ist, welches die Klappbewegung des Stützbeins in der Stützstellung beschränkt.

Ist nur ein Stützbein vorhanden, so empfiehlt es sich, daß dieses im Bereich eines Endes des Gitterelements an diesem befestigt ist.

Damit ist gewährleistet, daß bei Errichtung eines Zaunes aus mehreren Zaunelementen jeweils im Grenzbereich zwischen zwei Zaunelementen ein Stützbein sich befindet. Dies hat den Vorteil, daß das Stützbein an einer Stelle des zu errichtenden Zaunes steht, an der dieser durch die Überlappung oder sonstige Verbindung von zwei Gitterelementen maximale Steifigkeit besitzt.

Ein Zaun von besonders hohem Sicherheitswert wird dadurch erhalten, daß das Gitterelement und ggf. die Zaunstütze längs einer Knicklinie im mittleren Höhenbereich des Gitterelements abgeknickt ist und daß die Klappachse im Bereich dieser Knicklinie angeordnet ist.

Das Gitterelement befindet sich dann jeweils auf der konkaven Seite der Zaunstützen. Ein Angreifer befindet sich an der konkaven Seite des Gitterelements und ist dadurch in seiner Angriffswucht behindert. Versucht er auf den unteren Teilbereich des Gitterelements zu steigen, um sich dem oberen Teilbereich zu nähern, so beschwert er den unteren Teilbereich und wirkt damit einen Versuch des Umwerfens durch sein Eigengewicht entgegen.

Die HÖhe des Zaunelements im aufgestellten Zustand beträgt zwischen 150 und 250 cm. Bei einer solchen Höhe empfiehlt es sich, daß der Knickwinkel zwischen dem oberen Teilbereich und dem unteren Teilbereich des Gitterelements zwischen 100° und 170° , vorzugsweise zwischen 120° und 150° beträgt.

Um die Stabilität des aufgestellten Zaunelements nach beiden Richtungen optimal zu machen, wird vorgeschlagen, daß das Stützbein und der unterhalb der Klappachse gelegene Teil des Gitterelements bei einer Betrachtung in Richtung der Klappachse ein annähernd gleichschenkliges Dreieck bilden.

Dabei wurden optimale Standfestigkeitsergebnisse dann festgestellt, wenn der klappachsennahe Winkel des annähernd gleichschenkligen Dreiecks ca 45° bis 75°, vorzugsweise ca. 60° beträgt.

Die Schwierigkeiten für einen Angreifer ein erfindungsgemäßes Zaunelement zu werfen sind dann am größten, wenn die Klappachse gegenüber der Höhenmitte des Gitterelements um weniger als 20 % der Gesamthöhe des Gitterelements versetzt ist.

Ein Übersteigen des Zaunelements wird dadurch zusätzlich erschwert, daß das Gitterelement eine obere Randzone besitzt, welche gegenüber dem oberen Teilbereich des Gitterelements um eine horizontale Randknicklinie abgebogen ist, und zwar zu der von dem Stützbein abgelegenen Seite des Gitterelements hin.

Dabei kann das Übersteigen noch dadurch weiter erschwert werden, daß die Gittermaschen am oberen Ende des Gitter elements unter Bildung von Spitzen oder Spießen beschnitten sind, wie bereits in der DOS 32 45 857 erwähnt.

Sind Zaunstützen vorhanden, so erstreckt man diese aus Versteifungsgründen über annähernd die gesamte Höhe des Gitterelements. Ist aber das Gitterelement mit einer abgeknickten oberen Randzone versehen, so bringt es einen Vorteil, die Zaunstütze nur vom unteren Rand des Gitterelements bis zu der Randknicklinie zu erstrecken. Die Randzone verhält sich dann federnd, wodurch das Übersteigen weiter erschwert wird.

Das Gitterelement wird bevorzugt als ein Metallgitterelement ausgeführt und insbesondere als ein Streckmetallelement auf Stahlblech- oder Aluminiumbasis.

Die Verbindung zwischen der bzw. den Zaunstützen und dem Gitterelement kann durch Verschweißen erfolgen.

Um die Zaunelemente mit möglichst geringer Verletzungsgefahr handhaben zu können, empfiehlt es sich, daß das Gitterelement an mindestens einem Ende durch eine Schutzleiste, insbesondere eine Schutzleiste mit L-förmigem Querschnitt, gesäumt ist.

An demjenigen Ende des Gitterelements,an dem eine Zaunstütze vorhanden ist, erübrigt sich unter Umständen die Anbringung einer Schutzleiste, wobei dann die Verletzungsschutzfunktion von der Zaunstütze übernommen wird.

Stützbeine und Zaunstützen können wohlfeil als Rohre mit Rechteckquerschnitt bereitgestellt werden. Solche Rohre erweisen sich als günstig für die Verbindung mit den Gitterelementen. Die Zaunstütze und die Stützbeine kann man dann mit einfach abgeschnittenen Enden auf das Gelände stellen. Je nach Geländeart kann es aber vorteilhaft sein, daß das Stützbein und ggf. die Zaunstütze mit je einem Standfuß aus zuführen.

Um bei unterschiedlichen Gelände jeweils optimalen Stand sicherzustellen, kann man an dem Standfuß einen Schuh mit Bodengriffelementen befestigbar machen.

Das Überwinden eines Zaunelements kann noch dadurch erschwert werden, daß an dem Stützbein ein Zusatzgitterelement angebracht ist.

Sollte es dann gelingen,ein Zaunelement mit dem Drehpunkt am unteren Ende des Stützbeins umzuwerfen, so erweist sich das Zusatzgitter als ein zusätzliches Hindernis.

Errichtet man einen Zaun aus den erfindungsgemäßen Zaunelementen, so stellt sich,nicht notwendig aber häufig,das Problem der Anschlußverbindung aufeinanderfolgender Zaunelemente. Dieses Problem kann unter Berücksichtigung der Forderung nach rascher Aufstellbarkeit des Zaunes dadurch gelöst werden, daß die Zaunelemente unter Überlappung aneinander anschließen.

Hierbei erweist es sich nun als besonders günstig, wenn jeweils im Verbindungsbereich aufeinanderfolgender Gitterelemente mindestens ein Stützbein,vorzugsweise aber auch eine Zaunstütze vorgesehen ist, an der nun wieder das Stützbein angelenkt ist. Die Zaunstütze erleichtert dabei die Herstellung einer festen Verbindung zwischen aufeinanderfolgenden Gitterelementen, und zwar in der Weise, daß die an der Verbindungsstelle zwischen zwei aufeinanderfolgenden Gitterelementen angeordnete Zaunstütze an dem jeweils einen Gitterelement unlösbar befestigt ist, während das andere Gitterelement das erstgenannte Gitterelement und die Zaunstütze selbst überlappt und an der Zaunstütze befestigt ist.

Die Zaunstütze bildet also einen Teil der Verbindung.

Im einzelnen kann die Verbindung zwischen dem stützenbe setzten Ende eines ersten Gitterelements und dem stützenlosen Ende eines anschließenden Gitterelements so hergestellt werden, daß zur Befestigung des jeweils zweiten Gitterelements an der Zaunstütze ein U-Bügel vorgesehen ist, welcher mit seinem Steg an dem jeweils zweiten Gitterelement anliegt, mit seinen Schenkeln die beiden Gitterelemente durchdringt und an den Schenkelenden durch ein Querstück geschlossen ist, welches an der von den Gitterelementen abgelegenen Seite der Zaunstütze anliegt.

Diese Art der Verbindung ist aber auch dann möglich, wenn die aufeinanderfolgenden Gitterelemente ohne fest angeschweißte Zaunstützen zum Einsatz kommen; man kann dann an jeder Verbindungsstelle eine lose Zaunstütze einsetzen, die jeweils mit einem Stützbein versehen ist.

Die Verbindung mit U-Bügel ist aus der DE-OS 32 45 857 an sich bekannt. Die U-Bügel können so ausgeführt werden wie in jener DE-OS oder auch in der Weise, daß die Schenkel des U-Bügels von dem Steg des U-Bügels unverdrehbar durchdringenden Spannbolzen gebildet sind und daß auf den freien Enden der Spannbolzen Spannmuttern angebracht sind, welche an dem Querstück angreifen.

Eine andere Möglichkeit der Verbindung sich überlappender Gitterelemente im Bereich einer an dem ersten Gitterelement endnah befestigten Zaunstütze besteht darin, daß das zweite Gitterelement durch einen Spannanker an der Zaunstütze befestigt ist, welcher mit seinem Ankerkopf an dem zweiten Gitterelement anliegt, die beiden Gitterelemente und die Zaunstütze durchdringt und an seinem ankerkopffernen Ende gegen die von den Gitterelementen abgelegene Seite der Zaunstütze verkeilt ist.

Diese Möglichkeit wird insbesondere dann genutzt, wenn der Einsatz sehr rasch durchgeführt werden muß. Dabei kann zur Schonung der Zaunstütze der Keil unter Vermittlung einer Anlageplatte an der Zaunstütze anliegen.

Um den Spannanker und/oder Keil im Einsatzfall immer an der richtigen Stelle zur Verfügung zu haben, ist vorgesehen, daß der Spannanker und/oder der Keil an der Zaunstütze und/oder dem ersten Gitterelement unverlierbar gesichert ist.

Die Zaunelemente werden bevorzugt als Normelemente einheitlicher Größe zum Einsatz gebracht. Der Zaunverlauf mag aber unter Umständen an Geländeschwellen oder -ecken die Verwendung von Zwischenelementen erfordern. Es wird deshalb weiter vorgeschlagen, daß zwischen aufeinanderfolgenden Gitterelementen, die an jeweils einem Ende eine Zaunstütze mit Stützbein aufweisen, ein Zwischenelement ohne Zaunstütze und ohne Stützbein angebracht ist und daß dieses Zwischenelement mit dem ohne Zaunstütze und ohne Stützbein ausgeführten Ende des einen Gitterelements unter Vermittlung einer losen Zusatzzaunstütze mit zugehörigem Stützbein verbunden ist.

Ein Eckelement läßt sich durch Verschweißen von ggf. vorgebogenen und auf Gehrung geschnittenen Teilelementen bilden ggf. unter Einschweißen von Ausgleichszwickeln.

Wenn von der Möglichkeit Gebrauch gemacht werden soll, auch an den Stützbeinen Zusatzgitterelemente anzubringen, so ist es natürlich möglich, diese Zusatzgitterelemente auch schon an den einzelnen Zaunelementen anzubringen, also etwa mit den jeweiligen Stützbeinen zu verschweißen. Da aber die Handhabung der Zaunelemente dann schwierig wird, kann es unter Umständen günstiger sein, die Zusatzgitterelemente an den Stützbeinen nach Errichtung einer längeren Zaunstrecke anzubringen, wobei auch hier wieder von der Möglichkeit der Überlappung und der Befestigung durch U-Bügel oder Spannanker Gebrauch gemacht werden kann.

Zur Größe der Zaunelemente sei bemerkt, daß diese von ein bis drei Männern auch über längere Strecken von einigen 100 Metern tragbar sein sollten. Eine Tragbarkeit durch zwei Mann wird bevorzugt.

Um bei längeren Zaunanlagen, die eine ständige Sichtüberwachung nicht oder nur mit größtem Personalaufwand erlauben, gleichwohl eine zuverläßige Überwachung zu ermöglichen, empfiehlt es sich, daß die aneinander anschließenden Gitterelemente zur Körperschallübertragung miteinander verbunden sind und daß mindestens auf einem Teil der Gitterelemente Schallsensoren angebracht sind.

Die beiliegenden Figuren erläutern die Erfindung anhand von Ausführungsbeispielen; es stellen dar:
Fig. 1 eine Ansicht auf ein aufgestelltes Zaunelement erfindungsgemäßer Art;
Fig. 2 eine Endansicht des Zaunelements von Figur 1 in Pfeilrichtung II der Figur 1;
Fig. 3 eine perspektivische Ansicht eines aus mehreren Zaunelementen zusammengesetzten Zaunes gemäß Figur 1 und 2;
Fig. 4 einen Stapel von Zaunelementen für Lagerung und Transport;
Fig. 5 einen Schnitt nach Linie V - V der Figur 2;
Fig. 6 einen Schnitt nach Linie VI - VI der Figur 1;
Fig. 7 einen Schnitt nach Linie VII - VII der Figur 1;
Fig. 8 eine Endkante eines Gitterelements mit Schutzleiste;
Fig. 9 einen erfindungsgemäßen Zaun an einer Geländeschwelle;
Fig. 10 einen erfindungsgemäßen Zaun gemäß Figur 3 an einer Zaunecke in Draufsicht.

In Figur 1 ist ein Zaunelement ganz allgemein mit 10 bezweichnet. Dieses Zaunelement 10 beruht auf einem Gitterelement 12, welches einstückig ausgeführt ist und eine Hauptknicklinie 14 sowie eine Randknicklinie 16 aufweist. Das Gitterelement besteht somit aus einem unteren Bereich 18, einem oberen Bereich 20 und einem oberen Randbereich 22. Der untere Bereich 18 und der obere Bereich 20 schließen einen Winkel α von ca. 120° zwischen sich ein. Der obere Bereich 20 und der obere Randbereich 22 schließen einen Winkel β von ebenfalls ca 120° zwischen sich ein.

In Figur 2 ist die mit A bezeichnete Seite des Zaunes die Angreiferseite, während die mit Bbezeichnete Seite die zu schützende Seite ist. Angewandt auf einer Baustelle befindet sich diese auf der Seite B. Angewandt auf eine Demonstration befinden sich die Schutzmannschaften auf der Seite B und die Demonstranten auf der Seite A. Angewandt auf einen Gefängnishof befinden sich die Sträflinge auf der Seite A.

Wie aus Figur 1 ersichtlich, ist an einem Längsende des Zaunelements 10 eine Zaunstütze 24 angebracht, die bei 26 entsprechend dem Knick zwischen den oberen und unteren Gitterelementbereichen 18, 20 abgeknickt ist und bis zu der Randknicklinie 16 reicht. Die Zaunstütze 24 besteht aus einem Metallrohr mit Recht eckquerschnitt und ist durch einen Stopsel 25 gegen Eindringen von Regenwasser geschützt. Am unteren Ende der Zaunstütze 24 ist ein Standfuß 28 angebracht. Das Gitterelement 12 ist im unteren Bereich 18 durch eine Längstrebe 30 versteift. Im Bereich der Knicklinie 14 sind an den in Zaunlängsrichtung einander gegenüberliegenden Seiten der Zaunstütze 24 zwei Laschen 32 angebracht, die insbesondere aus Figur 5 zu ersehen sind. Zwischen diesen beiden Laschen 32 liegt ein Stützbein 34, das um einen Spannbolzen 36 klappbar ist. Der Spannbolzen 36 liegt gemäß Figur 2 parallel zu der Knicklinie 14. Der Spannbolzen 36 durchsetzt die beiden Laschen 32 und das zwischen diesen gelegene Stützbein 34. Ein Spannbolzenkopf 38 ist mit einer Imbusausbildung 40 versehen. Ein Spannbolzengewinde 42 ist in eine Gewindebohrung 44 der Lasche 32 eingeschraubt. Das Stützbein 34 liegt in der Stützstellung gemäß Figur 2 den Anschlagelementen 46 an, die ein weiteres Ausklappen verhindern. In dieser Stützstellung kann das Stützbein 34 durch Anziehen des Spannbolzens 36 fixiert werden. Dabei sorgt eine Stützhülse 48 dafür, daß das Stützbein 34 unter der Spannkraft nicht kollabieren kann.

In Figur 3 erkennt man zwei aufeinanderfolgende Zaunelemente 10. Jedes dieses Zaunelements 10 ist an einem Ende mit eine Zaunstütze 24 verschweißt, wobei an der jeweiligen Zaunstütze 24 jeweils ein Stützbein 34 angebracht ist, so wie vorher beschrieben. Die Gitterelemente 12 überlappen sich im Bereich jeweils einer Zaunstütze 24 wie in Figur 3 durch den Überlappungsbereich U angedeutet. Da die Zaunstütze 24 jeweils mit dem einen Gitterelement 12 verschweißt ist, gilt es nur im Überlappungsbereich die Verbindung mit dem jeweils anderen Gitterelement herzustellen. Dies kann auf verschiedene Weise geschehen. Eine erste Möglichkeit ist in Figur 6 dargestellt, wo das eine Gitterelement 12 mit einer Zaunstütze 24 verschweißt und das andere, zaunstützenferne Gitterelement 12 im Bereich der Überlappung U lösbar befestigt ist.

Zur lösbaren Befestigung dient ein U-Bügel 50 mit einem Steg 50 a und Schenkeln 50 b. Die Schenkel 50 b sind als Spannbolzen ausgebildet, welche den Steg 50 a unverdrehbar, jedoch lösbar, durchsetzen und ferner mit ihren Gewindeabschnitten ein Querstück 52 durchsetzen gegen welches Spannmuttern 54 angezogen sind. Die Befestigungsart gemäß Figur 6 wird insbesondere dann gewählt, wenn ein Zaun für längere Standfristen errichtet werden soll und die Errichtungsarbeiten nicht unter Zeitdruck stehen.

In Figur 7 erkennt mann eine Alternative zur Befestigungsart gemäß Figur 6. Man sieht auch hier wieder eine Zaunstütze 24 und an dieser unmittelbar anliegend, ein Gitterelement 12, welches mit der Zaunstütze 24 verschweißt ist. Ein weiteres von der Zaunstütze weiter entfernt liegendes Gitterelement 12 muß im Überlappungsbereich U befestigt werden . Zur Befestigung dient hier ein Spannanker 58, welcher mit einem Spannkopf 58 a an dem losen Gitterelement 12 anliegt, die beiden Gitterelemente 12 und Durchbrechungen 60 der Zaunstütze 24 durchsetzt und im Bereich seines freien Endes einen Schlitz 62 zur Aufnahme eines Verspannungskeiles 64 aufweist. Der Verspannungskeil 64 liegt an einer Anlageplatte 66 an, die mit der Zaunstütze 24 durch Schrauben 68 verschraubt ist. Der Verspannungskeil 64 ist durch eine Kette 69 an der Zaunstütze 24 unverlierbar gesichert. Entsprechend gesichert sein kann auch der Spannanker 58. Die Ausführungsform nach Figur 7 eignet sich besonders für den Zaunaufbau unter Zeitdruck.

Figur 8 zeigt, daß die Kanten der Gitterelemente 12 durch Schutzleisten 70 mit L-Profil gesäumt sein können, um beim Aufbau des Zaunes eine Verletzungsgefahr zu vermeiden. Die Anordnung der Schutzleiste 70 an der vertikalen Endkante eines Gitterelements erkennt man in Figur 1. Dort sind auch die U-Bügel 50 und die Spannanker 58 der Übersicht halber noch einmal angedeutet.

In Figur 9 erkennt man einen aus Zaunelementen 10 aufgebauten Zaun, der eine Geländeschwelle 74 überwindet. Im Bereich der Geländeschwelle 74 ist ein Zaunelement 76 vorgesehen,welches im Gegensatz zu dem Zaunelement 10 ohne Zaunstütze und ohne Stützbein ausgeführt ist. Dadurch entsteht eine Verbindungsposition P, an welcher keine Zaunstütze und kein Stützbein durch die als Teil des Gitterelements zur Verfügung steht. An dieser Verbindungsposition P wird eine lose Zaunstütze 24′ mit einem zugehörigen Stützbein 34′ zum Einsatz gebracht. Der Aufbau der Teile 24′, 34′ ist genauso wie in Figur 2 für die Teile 24 und 34 dargestellt. Die Verbindung der Zaunstütze 34′ mit den beiden in der Position P zusammenzufassenden Gitterelementen 12 und 76 erfolgt nach Art der Figuren 6 oder 7.

In Figur 10 erkennt man zwischen zwei aufeinanderfolgenden Zaunelementen 10 mit je einer Zaunstütze 24 an homologen Enden ein Eckelement 80, das ohne angeschweißte Zaunstütze ausgeführt ist. Auch hier wird an der Position Q eine lose Zaunstütze 24′ mit einem zugehörigen Stützbein 34′ eingesetzt. Das Eckelement 80 ist aus zwei Eckteilelementen 80 a und 80 b zusammengeschweißt, nachdem diese Eckteilelemente entsprechend Figur 2 gebogen und auf Gehrung geschnitten worden sind. Dabei ist im Bereich der Randzone 22 ein Zwickel 22′ eingeschweißt.

In Figur 2 ist angedeutet, daß an den Stützbeinen 34 ein Zusatzgitterelement 84 befestigt sein kann. Auch hier können einzelne Zusatzgitterelemente 84 mit jeweils einem Stützbein 34 vorab verbunden sein. Aus Handhabungsgründen ist es aber unter Umständen vorteilhaft, einen Zaun zunächst ohne die Zusatzgitterelemente 84 zu errichten und diese nachträglich an den Stützbeinen 34 zu befestigen, insbesondere nach einer der Befestigungsmethoden gemäß Figuren 6 und 7. Dabei wird man bevorzugt im Bereich jeweils eines Stützbeines 34 Überlappungen zwischen aufeinanderfolgenden Zusatzgitterelementen 84 vorsehen.

In Figur 4 sind eine Mehrzahl von Zaunelementen 10 auf einer LKW-Brücke 88 aufeinander gestapelt, wobei die Stützbeine 34 beigeklappt sind. Es ist auch möglich, die Zaunstützen 24 und die Stützbeine 34 senkrecht zur Zeichenebene der Figur 4 gegeneinander zu versetzen, um auf diese Weise einen dichteren Stapel zu erhalten.

Zu Figur 2 ist noch folgendes bezüglich der Schutzwirkung des Zaunes nachzutragen: Wenn ein Angreifer den Zaun von der Seite A her überwinden will,ist er gezwungen auf den unteren Bereich 18 im Bereich der Versteifungsstrebe 30 zu treten. Dadurch wird aber der Zaun gegem Umwerfen zum Bereich B hin zusätzlich gesichert. Gelingt es durch extreme Krafteinwirkung auf den Zaun, diesen im Gegenzeigersinn der Figur 2 umzuwerfen, so findet sich der Angreifer fortan dem Keilraum zwischen den Gitterelementen 18 und den Zusatzgitterelementen 84 gegenüber, so daß er weiterhin an einem Erreichen des Bereiches B gehindert ist.

In Figur 3 erkennt man einen Körperschallsensor 90, der zur Überwachung zweier aufeinanderfolgender Zaunelemente 10 und ggf. auch für mehrere geeignet ist, weil die Gitterelemente 12 im Überlappungsbereich U körperschallübertragend aneinander anliegen.

In Figur 3 erkennt man an den unteren Enden der Stützbeine 34 und der Zaunstützen 24 Standfüße 28.

Diese Standfüße 28 können geländespezifisch ausgebildet sein. Es ist auch möglich, an den Standfüßen 28 Standschuhe 96 zu befestigen, die etwa mit Spikes 98 ausgeführt sind.

## Patentansprüche

1. Zaunelement auf der Basis eines Gitterelements (12),
dadurch gekennzeichnet,
daß an dem Gitterelement (12) in mittlerer Höhe mindestens ein Stützbein (34) um eine annähernd horizontale, zu der Längserstreckung des Gitterelements (12) annähernd parallele Klappachse (36) angelenkt ist und daß dieses Stützbein (34) zwischen einer an das Gitterelement (12) beigeklappten Beiklappstellung (Figur 4) und einer Stützstellung (Figur 2) verschwenkbar ist.

2. Zaunelement nach Anspruch 1,
dadurch gekennzeichnet,
daß das Stützbein (34) zumindest in seiner Stützstellung gegen Verschwenken um die Klappachse (36) feststellbar ist.

3. Zaunelement nach Anspruch 1 oder 2,
dadurch gekennzeichnet,
daß das Stützbein (34) an einer Zaunsützte (24) angebracht ist, welche ihrerseits mit dem Gitterelement (12) verbunden ist.

4. Zaunelement nach Anspruch 3,
dadurch gekennzeichnet, daß an der Zaunstütze (24), und zwar auf deren beiden in Längsrichtung des Zaunelements (10) beabstandeten Seiten, je eine Lagerlasche (32) für das Stützbein (34) befestigt ist und daß das Stützbein (34) zwischen diesen beiden Lagerlaschen (32) um die Klappachse (36) klappbar gelagert ist.

5. Zaunelement nach Anspruch 4,
dadurch gekennzeichnet,
daß die Klappachse von einem die Lagerlaschen (32) und das Stützbein (34) durchsetzenden Spannbolzen (36) gebildet ist, wobei dieser Spannbolzen (36) je eine Bohrung beider Lagerlaschen (32) durchsetzt , an der Außenseite der einen Lagerlasche (32) anliegt und mit einem Gewinde (44) der Bohrung der anderen Lagerlasche (32) verschraubt ist.

6. Zaunelement nach Anspruch 5,
dadurch gekennzeichnet,
daß der Spannbolzen (36) als Kopfbolzen ausgebildet ist und im Bereich seines Kopfes (38) eine Werkzeugangriffsfläche, vorzugsweise in Form einer Imbusausnehmung (40), aufweist.

7. Zaunelement nach Anspruch 5 oder 6,
dadurch gekennzeichnet,
daß im Fall einer hohlen Ausbildung des Stützbeins (34) der Spannbolzen (36) innerhalb des Stützbeins (34) von einer Stützhülse (48) umgeben ist, welche beim Spannen eine Verformung des Stützbeinquerschnitts verhindert.

8. Zaunelement nach einem der Ansprüche 4 bis 7,
dadurch gekennzeichnet,
daß an mindestens einer der Lagerlaschen (32) ein Anschlagelement (46) angebracht ist, welches die Klappbewegung des Stützbeins (34) in der Stützstellung beschränkt.

9. Zaunelement nach einem der Ansprüche 3 bis 8,
dadurch gekennzeichnet, daß die Zaunstütze (24) im Bereich eines Endes des Gitterelements (12) an diesem befestigt ist.

10. Zaunelement nach einem der Ansprüche 1 bis 9,
dadurch gekennzeichnet,
daß das Gitterelement (12) und ggf. die Zaunstütze (24) längs einer Knicklinie (14) im mittleren Höhenbereich des Gitterelements (12) abgeknickt ist und daß die Klappachse (36) im Bereich dieser Knicklinie (14) angeordnet ist.

11. Zaunelement nach Anspruch 10,
dadurch gekennzeichnet,
daß der Knickwinkel (α) zwischen dem oberen Teilbereich (20) und dem unteren Teilbereich (18) des Gitterelements (12) zwischen 100° und 170° , vorzugsweise zwischen 120° und 150° beträgt.

12. Zaunelement nach einem der Ansprüche 1 bis 11,
dadurch gekennzeichnet,
daß das Stützbein (34) und der unterhalb der Klappachse (36) gelegene Teil (18) des Gitterelements (12) bei einer Betrachtung in Richtung der Klappachse (36) ein annähernd gleichschenkliges Dreieck bilden.

13. Zaunelement nach Anspruch 12,
dadurch gekennzeichnet,
daß klappachsennahe Winkel des annähernd gleichschenkligen Dreiecks ca. 45° bis 75°, vorzugsweise ca. 60° beträgt.

14. Zaunelement nach einem Ansprüche 1 bis 13,
dadurch gekennzeichnet,
daß die Klappachse (36) gegenüber der Höhenmitte des Gitterelements (12) um weniger als 20 % der Gesamthöhe des Gitterelements (12) versetzt ist.

15. Zaunelement nach einem der Ansprüched 1 bis 14,
dadurch gekennzeichnet,
daß das Gitterelement (12) eine obere Randzone (22) besitzt, welche gegenüber dem oberen Teilbereich (20) des Gitterelements (12) um eine horizontale Randknicklinie (16) abgebogen ist, und zwar zu der von dem Stützbein (34) abgelegenen Seite (A) des Gitterelements (12) hin.

16. Zaunelement nach einem der Ansprüche 3 bis 15,
dadurch gekennzeichnet,
daß sich mindestens eine Zaunstütze (24) über annähernd die gesamte Höhe des Gitterelements (12) erstreckt.

17. Zaunelement nach Anspruch 16,
dadurch gekennzeichnet,
daß sich die Zaunstütze (24) annähernd vom Unterrand des Gitterelements (12) bis zur Randknicklinie (16) erstreckt.

18. Zaunelement nach einem der Ansprüche 1 bis 17,
dadurch gekennzeichnet,
daß das Gitterelement (12) eine Eigensteifigkeit besitzt, welche von einer an einem Ende angebrachten Zaunstütze (24) und einer im Bereich des Unterrands gelegenen Längsstrebe (30) ggf. abgesehen eine weitere Versteifung erübrigt.

19. Zaunelement nach einem der Ansprüche 1 bis 18,
dadurch gekennzeichnet,
daß das Gitterelement (12) ein Metallgitterelement ist.

20. Zaunelement nach einem der Ansprüche 1 bis 19,
dadurch gekennzeichnet,
daß das Gitterelement (12) ein Streckmetallelement ist, insbesondere auf Stahlbelch- oder Aluminiumblechbasis.

21. Zaunelement nach einem der Ansprüche 1 bis 20,
dadurch gekennzeichnet,
daß eine Zaunstütze (24) mit dem Gitterelement (12) verschweißt oder verklebt ist.

22. Zaunelement nach einem der Ansprüche 1 bis 21,
dadurch gekennzeichnet,
daß das Gitterelement (12) an mindestens einem Ende durch eine Schutzleiste (70), insbesondere eine Schutzleiste mit L-förmigen Querschnitt, gesäumt ist.

23. Zaunelement nach einem der Ansprüche 1 bis 22,
dadurch gekennzeichnet,
daß das Stützbein (34) als ein Rohr mit Rechteckquerschnitt ausgeführt ist.

24. Zaunelement nach einem der Ansprüche 3 bis 23,
dadurch gekennzeichnet,
daß die Zaunstütze (24) als ggf. geknicktes Rohr mit Rechteckquerschnitt ausgebildet ist.

25. Zaunelement nach einem der Ansprüche 1 bis 24,
dadurch gekennzeichnet,
daß das Stützbein (34) und ggf. die Zaunstütze (24) mit je einem Standfuß (28) ausgeführt sind.

26. Zaunelement nach Anspruch 25,
dadurch gekennzeichnet,
daß an dem Standfuß (28) ein Schuh (96) mit Bodengriffelementen (98) befestigbar ist.

27. Zaunelement nach einem der Ansprüche 1 bis 26,
dadurch gekennzeichnet,
daß an dem Stützbein (34) ein Zusatzgitterelement (84) angebracht ist.

28. Zaun hergestellt unter Verwendung eines Zaunelements (10) nach einem der Ansprüche 1 bis 27,
dadurch gekennzeichnet,
daß mehrere Zaunelemente (10) aneinander anschließen.

29. Zaun nach Anspruch 28,
dadurch gekennzeichnet,
daß die Zaunelemente (10) unter Überlappung aneinander anschließen.

30. Zaun nach Anspruch 29,
dadurch gekennzeichnet,
daß er jeweils im Verbindungsbereich (U) aufeinanderfolgender Gitterelemente (12) ein Stützbein (34) aufweist.

31. Zaun nach Anspruch 30,
dadurch gekennzeichnet,
daß er jeweils im Verbindungsbereich (U) aneinander anschließender Gitterelemente (12) eine Zaunstütze (24) mit einem daran angelenkten Stützbein (34) aufweist.

32. Zaun nach Anspruch 31,
dadurch gekennzeichnet,
daß die an der Verbindungsstelle zwischen zwei aufeinanderfolgenden Gitterelementen (12) angeordnete Zaunstütze (24) an dem jeweils ersten Gitterelement (12) unlösbar befestigt , insbesondere angeschweißt ist, während das zweite Gitterelement (12) das erste Gitter element (12) und die Zaunstütze (24) selbst überlappt und an der Zaunstütze (24) lösbar befestigt ist.

33. Zaun nach Anspruch 32,
dadurch gekennzeichnet,
daß zur Befestigung des jeweils zweiten Gitterelements (12) an der Zaunstütze (24) ein U-Bügel (50) vorgesehen ist, welcher mit seinem Steg (50 a) an dem jeweils zweiten Gitterelement (12) anliegt, mit seinen Schenkeln (50 b) die beiden Gitterelemente (12) durchdringt und an den Schenkelenden durch ein Querstück (52) geschlossen ist, welches an der von den gitterelementen (12) abgelegenen Seite der Zaunstütze (24) anliegt.

34. Zaun nach Anspruch 33,
dadurch gekennzeichnet,
daß die Schenkel (50 b) des U-Bügels (50) von dem Steg (50 a) des U-Bügels (50) unverdrehbar durchdringenden Spannbolzen gebildet sind und daß auf den freien Enden der Spannbolzen (50 b) Spannmuttern (54) angebracht sind, welche an dem Querstück (52) angreifen.

35. Zaun nach Anspruch 32,
dadurch gekennzeichnet,
daß das zweite Gitterelement (12) durch einen Spannanker (58) an der Zaunstütze (24) befestigt ist, welcher mit seinem Ankerkopf (58 a) an dem zweiten Gitterelement (12) anliegt, die beiden Gitterelemente (12) und die Zaunstütze (24) durchdringt und an seinem ankerkopffernen Ende gegen die von den Gitterelementen abgelegene Seite der Zaunstütze (24) verkeilt ist.

36. Zaun nach Anspruch 35,
dadurch gekennzeichnet,
daß der Keil (64) unter Vermittlung einer an der Zaun stütze (24) befestigten Anlageplatte (66) an der Zaunstütze (24) anliegt.

37. Zaun nach einem der Ansprüche 35 und 36,
dadurch gekennzeichnet,
daß der Spannanker (58) und/oder der Keil (64) an der Zaunstütze (24) und/oder dem ersten Gitterelement (12) unverlierbar gesichert ist.

38. Zaun nach einem der Ansprüche 28 bis 37,
dadurch gekennzeichnet,
daß zwischen aufeinanderfolgenden Gitterelementen (12), die an jeweils einem Ende eine Zaunstütze (24) mit Stützbein (34) aufweisen, ein Zwischenelement (76) ohne Zaunstütze (24) und ohne Stützbein (34) angebracht ist und daß dieses Zwischenelement (76) mit dem ohne Zaunstütze und ohne Stützbein ausgeführten Ende des einen Gitterelements (12) unter Vermittlung einer losen Zusatzzaunstütze (24′) mit zugehörigem Stützbein (34′) verbunden ist.

39. Zaun nach Anspruch 38,
dadurch gekennzeichnet,
daß das Zwischenelement ein Eckelement (80) ist, welches durch Verschweißen von gegebenenfalls vorgebogenen und auf Gehrung geschnittenen Eckteilelementen (80 a und 80 b) gebildet ist, ggf. unter Einschweißen eines Ausgleichzwickels (22′).

40. Zaun nach Anspruch 38,
dadurch gekennzeichnet,
daß das Zwischenelement ein Geländeausgleichselement (76) ist.

41. Zaun nach einem der Ansprüche 28 bis 40,
dadurch gekennzeichnet,
daß an den Stützbeinen (34) Zusatzgitterelemente (84) angebracht sind.

42. Zaun nach einem der Ansprüche 28 bis 41,
dadurch gekennzeichnet,
daß die Zaunelemente (12) einschließlich Stützbein (34) und ggf. Zaunstütze (24) in einer Größe ausgeführt sind, daß sie von ein bis drei Männern getragen werden können.

43. Zaun nach einem der Ansprüche 28 bis 42,
dadurch gekennzeichnet,
daß die aneinander anschließenden Gitterelemente (12) zur Körperschallübertragung miteinander verbunden sind und daß mindestens auf einem Teil der Gitterelemente (12) oder zugehörigen Zaunstützen (24) Schallsensoren angebracht sind.
